# FASCICULE DE BREVET EUROPEEN

(11) **EP 2 154 437 B1**
(45) Date de publication et mention de la délivrance du brevet: **14.10.2015**
(21) Numéro de dépôt: 08305477.5
(22) Date de dépôt: 14.08.2008
(51) Int. Cl.: F24D 19/10

(54) **Optimisation de la régulation du chauffage de bâtiments sur la base de prévisions météorologiques**
Regulierungsoptimierung der Gebäudeheizung auf der Basis von Wettervorhersagen
Heating adjustment optimisation in buildings according to the weather forecast

(43) Date de publication de la demande: 17.02.2010
(73) Titulaire: Hager Controls SAS, 67703 Saverne (FR)
(72) Inventeur: Kalischek, Nicolas, 67210 Bernardswiller (FR); Genest, Olivier, 75018 Paris (FR)
(74) Mandataire: Nuss, Laurent

(56) Documents cités:
- EP-A- 1 134 508
- WO-A-2007/061357
- DE-A1-102004 005 962
- DE-A1-102004 032 562
- DE-A1-102005 032 621

## Description

La présente invention concerne un système d'optimisation pour dispositif de régulation du chauffage de bâtiments, notamment basé sur l'utilisation de prévisions météorologiques. Ce système s'applique en particulier à des dispositifs qui comportent un régulateur électronique fournissant en signal de sortie une consigne de température à de l'eau de chauffage produite par une chaudière, ledit régulateur fonctionnant de manière classique à partir de paramètres d'entrée comme la température extérieure et une température de consigne pour l'air ambiant intérieur.

L'invention vise à améliorer le confort thermique d'un bâtiment en régulant le chauffage de manière plus précise et plus souple, notamment en incluant dans le système une possibilité d'anticipation résultant de données météorologiques et/ou en tirant parti de caractéristiques propres à la maison et à son implantation.

A l'heure où les dépenses énergétiques connaissent une augmentation continue importante, un tel système permet de plus de réduire la facture énergétique en autorisant une gestion des besoins de chauffage qui reste en permanence au plus proche des conditions réelles d'interaction entre le bâtiment et la situation météorologique à la fois présente et prévue.

Des solutions de régulation de chauffage basées sur les données issues de prévisions météorologiques ont déjà été décrites. brevet DE 102004 032 562 propose un système selon le préambule de la revendication 1. Ainsi, le US 6 098 893 propose un système de contrôle intégrant des données météorologiques qui lui permettent de calculer une température équivalente, c'est-à-dire une température extérieure modifiée par calcul et qui devient l'un des paramètres d'entrée du dispositif de régulation, remplaçant la simple mesure de la température extérieure. Le système comporte une base de données et permet des calculs à partir de données aussi bien mises à jour que provenant d'un historique de fonctionnement.

Un système de contrôle du chauffage, de la ventilation, de l'air conditionné et de la réfrigération de bâtiments est par ailleurs divulgué dans le document WO 07/117245. Les données météorologiques sont, dans cette hypothèse, utilisées pour déterminer à l'avance des étapes de contrôle des différents composants du système.

Un dispositif de contrôle prédictif de la température, qui agit par exemple sur une vanne trois voies à l'aide d'au moins un algorithme prenant en compte des données météorologiques, est enfin décrit dans un document EP 1 715 254. Il s'agit d'un système qui est prévu pour les planchers chauffants, et qui fonctionne sur la base d'un apport de données en ligne, nécessitant par conséquent une connexion internet. Les algorithmes de calcul sont mis en oeuvre à la manière d'un système expert.

Le but de la présente invention est de proposer un système simple, adapté à des maisons particulières, et qui peut être mis en oeuvre dans le cadre d'une solution domotique à coût raisonnable. En particulier, le système mis au point présente une solution suffisamment simple pour être implantée dans un microcontrôleur, et n'est donc pas basé sur des calculs / algorithmes complexes.

A cet effet, le système d'optimisation selon l'invention, classiquement basé sur un régulateur électronique fournissant une consigne de température à de l'eau de chauffage d'un bâtiment produite par une chaudière à partir de la température extérieure et d'une température de consigne pour l'air ambiant intérieur, se caractérise à titre principal en ce qu'il comporte un bloc auxiliaire de correction connecté au régulateur électronique, ledit bloc étant muni d'entrées paramétrables en fonction de caractéristiques propres au bâtiment ou reliées à une centrale météorologique, et comportant des moyens de stockage d'une pluralité de matrices prédéterminées dont les valeurs sont établies à partir de variables correspondant aux paramètres d'entrée liés aux prévisions météorologiques et au bâtiment, une valeur de chaque matrice étant sélectionnée et utilisée directement ou combinée par des moyens de traitement à des valeurs d'autres matrices en vue de fournir au régulateur électronique en sortie du bloc auxiliaire un ou plusieurs paramètres d'entrée correctifs.

L'idée générale de l'invention est donc de fournir, en amont de la régulation proprement dite, un système de correction des paramètres de fonctionnement du dispositif de régulation, notamment mais non exclusivement fonction des prévisions météorologiques puisque la nature /l'implantation / l'orientation du bâtiment à chauffer jouent aussi un rôle.

Le système de l'invention ne prévoit nullement d'effectuer des calculs complexes, puisqu'il se base sur des matrices précalculées dans lesquelles se trouve un ensemble de valeurs correctives à appliquer aux paramètres de la régulation, sélectionnées en fonction d'un certain nombre de paramètres d'entrée, puis éventuellement traitées en des calculs simples.

Un microcalculateur suffit à intégrer ces matrices, et à mettre en oeuvre les calculs éventuellement appliqués aux valeurs des matrices.

En fait, selon l'invention, le bloc auxiliaire est connecté à une centrale météorologique lui fournissant une plage horaire de prévision et au moins l'une des informations suivantes :
- une température prévisionnelle ;
- une vitesse de vent prévisionnelle ;
- un ensoleillement prévisionnel.

Ces informations, de nature différente mais complémentaires pour le traitement ultérieur, sont traitées de manière distincte, et affectent des matrices différentes utilisables à plusieurs niveaux de calcul, comme on le verra dans la suite. Certaines informations peuvent de plus être utilisées en direct par le régulateur électronique.

Les paramètres d'entrée qui sont liés au bâtiment comprennent quant à eux notamment :
- la zone géographique correspondant au découpage administratif ;
- un coefficient environnemental ;
- un coefficient des apports solaires.

Là encore, comme pour les paramètres résultant des données météorologiques, ils sont traités distinctement, en vue d'obtenir des valeurs matricielles correctives répondant à des objectifs spécifiques et différenciés.

Plus précisément, le coefficient environnemental peut notamment être calculé à partir du coefficient d'isolation du bâtiment et de sa localisation géographique en ou hors site urbain.

Le coefficient des apports solaires peut être calculé à partir de l'orientation / exposition de la maison et du rapport des m² de vitrage ensoleillés aux m² à chauffer.

Il agit donc comme un correctif visant à individualiser la situation propre de la maison, en termes d'implantation sur site, de construction, etc..., par rapport à la situation d'ensoleillement possible.

Le but de l'invention est bien une opération d'optimisation, prenant en compte toute les caractéristiques simplement modélisables directement ou indirectement et susceptibles d'avoir une influence sur la température intérieure du bâtiment, et donc sur le mode de chauffage.

En reprenant l'exemple ci-dessus, l'apport solaire, par exemple un jour d'hiver, n'est clairement pas le même dans une maison équipée de grandes baies vitrées donnant sur le sud que dans un habitat aux ouvertures de surface réduite et doté de murs épais conférant une bonne isolation à la maison.

Le système d'optimisation de l'invention peut être mis en oeuvre avec plusieurs types de dispositifs de régulation. Ces régulateurs électroniques sont en général basés sur un algorithme de régulation et comportent alors selon l'invention des entrées recevant des paramètres correctifs des variables utilisées dans l'algorithme, lesdits paramètres étant issus du bloc auxiliaire.

Selon une possibilité, le régulateur électronique peut être basé sur la loi et la courbe correspondante de chauffe, les paramètres d'entrée correctifs issus du bloc auxiliaire consistant alors respectivement en une valeur de correction de la pente et une valeur de décalage de la courbe.

L'approche générale est basée sur la connaissance des prévisions météorologiques à t + At, par exemple t + 12 heures ou à t + 18 heures, et qui peuvent susciter des modifications de la courbe de chauffe.

Cette approche a notamment pour objectif d'éviter de trop chauffer pendant une nuit précédant une journée ensoleillée, ou au contraire de ne pas assez chauffer la maison alors qu'il est prévu qu'un vent fort soufflera le lendemain.

Les valeurs de correction de la pente et de décalage de la courbe sont obtenues par lecture des différents paramètres d'entrée du bloc auxiliaire, puis sélection de valeurs correspondantes dans les matrices, permettant d'obtenir directement ou en une à deux étapes de calcul les valeurs de correction en question à destination du régulateur.

Ainsi, le coefficient de décalage de la courbe peut être obtenu par sélection d'une valeur matricielle dans une matrice dite produit dont les valeurs sont préétablies au moyen de paramètres caractérisant la puissance solaire, le coefficient des apports solaires et l'ensoleillement prévu.

Le paramètre caractérisant la puissance solaire est lui-même issu d'une matrice dite solaire construite à partir de la date du jour, la plage horaire et la zone géographique.

Toutes ces données sont soit fournies automatiquement, par exemple par une centrale météo, soit paramétrées par l'utilisateur ou l'installateur (notamment la zone géographique).

Le coefficient de correction de la pente peut être obtenu par une matrice dite des vents dont les valeurs matricielles préétablies et la valeur sélectionnée sont obtenues sur la base de la vitesse prévisible du vent et du coefficient environnemental.

Il est à noter que le bloc auxiliaire peut au surplus comporter une sortie émettant un signal de fermeture / ouverture de volets automatisés. Ainsi, le système agit de l'intérieur pour modifier ses propres conditions d'utilisation, en quelque sorte à la manière d'un système autoréférentiel. L'ouverture /fermeture des volets automatisés modifie en effet certains paramètres liés au bâtiment, notamment pour ce qui concerne l'isolation, les apports solaires, ... etc.

De même, le bloc auxiliaire peut comporter une sortie émettant un signal de commande d'une ventilation mécanique contrôlée, c'est-à-dire qu'il agit également de manière interne sur le paramétrage du système.

De telles actions ne sont bien entendu possibles que dans une maison domotisée, c'est-à-dire disposant de systèmes de contrôle permettant un traitement des informations issues de dispositifs automatisés, influençant en l'occurrence les conditions intérieures de température.

Selon une variante, le système d'optimisation de l'invention peut être appliqué à un régulateur électronique basé sur une commande de type PID, et qui comporte alors sur ses entrées des paramètres correctifs respectivement des valeurs proportionnelle, dérivée et intégrée, lesdits paramètres étant selon l'invention issus du bloc auxiliaire.

La présente invention repose donc sur ce bloc auxiliaire de correction de la régulation contenant en mémoire différentes matrices, c'est-à-dire en pratique des tableaux à deux ou trois dimensions dont une simple consultation à l'aide des paramètres qui ont permis sa constitution permet d'avoir une valeur de sortie, sans aucun calcul.

Le contenu de ces matrices est le fruit d'un travail complexe réalisé en amont, et basé sur des calculs, de l'étalonnage et de l'expérience. Il permet de gérer en permanence le système de régulation du chauffage en fournissant pour les situations qui peuvent se présenter des paramètres correctifs anticipant leurs incidences sur le comportement du système de chauffage par modélisation de leur impact sur le bâtiment

De préférence, le chauffage est produit pendant les périodes où le coût de l'énergie est réduit, puis restitué via des moyens de chauffage à accumulation, de manière à optimiser encore le fonctionnement du système sur un plan économique.

L'invention concerne également un procédé d'optimisation de la régulation du chauffage d'un bâtiment en fonction de prévisions météorologiques basé sur un système tel que ci-dessus, ladite régulation étant basée sur un régulateur électronique comportant un algorithme de régulation et fournissant une consigne de température de l'eau de chauffage du bâtiment produite par une chaudière à partir de la température extérieure et d'une température de consigne pour l'air ambiant intérieur, et caractérisé en ce qu'il présente à titre principal les étapes suivantes :
- acquisition via un bloc auxiliaire de correction connecté au régulateur électronique de paramètres fonctions de caractéristiques propres au bâtiment ou issus de prévisions météorologiques,
- sélection au moyens de ces paramètres d'au mois une valeur d'une ou plusieurs matrices prédéterminées stockées dans le bloc auxiliaire,
- envoi au régulateur électronique en sortie du bloc auxiliaire d'un ou plusieurs paramètres correctifs correspondant à des valeurs directement issues des matrices ou traitées par le bloc auxiliaire.

Dans l'hypothèse où le régulateur électronique est basé sur la loi et la courbe correspondante de chauffe, les paramètres d'entrée correctifs issus du bloc auxiliaire sont bien entendu les mêmes que pour le système ci-dessus, et consistent respectivement en une valeur de correction de la pente et une valeur de décalage de la courbe.

Dans ce cas, et toujours pour correspondre au système de régulation de l'invention :
- le coefficient de décalage de la courbe est obtenu par sélection d'une valeur matricielle dans une matrice produit dont les valeurs sont préétablies au moyen de paramètres caractérisant la puissance solaire, le coefficient des apports solaires et l'ensoleillement prévu par les prévisions météorologiques ;
- la puissance solaire est issue d'une matrice dite solaire dont les valeurs sont préétablies à partir de la date du jour, la plage horaire et la zone géographique ;
- le coefficient des apports solaires est calculé à partir de l'orientation/exposition de la maison et du rapport des m² de vitrage ensoleillés aux m² à chauffer ; et
- le coefficient de correction de la pente est obtenu par sélection d'une valeur matricielle dans une matrice dite des vents dont les valeurs sont préétablies sur la base de la vitesse prévisible du vent et du coefficient environnemental.

L'invention va à présent être décrite plus en détail, en référence aux figures annexées, pour lesquelles :
- la figure 1 est une représentation schématique de l'application de l'invention à un dispositif de régulation électronique basé sur la loi et la courbe de chauffe ;
- la figure 2 représente un exemple de structure, sur une base matricielle, du bloc auxiliaire de la figure 1 ;
- la figure 3 est une représentation schématique éclatée de l'une des matrices utilisées dans la figure 2 ;
- la figure 4 montre un exemple d'application de la solution de l'invention à un régulateur électronique basé sur une commande de type PID ; et
- la figure 5 représente le cas général d'un système dont le régulateur électronique est basé sur un algorithme de régulation.

En référence à la figure 1, le dispositif de régulation du chauffage d'un bâtiment selon l'invention comporte un régulateur électronique (1) fournissant une consigne de température à un contrôleur (2) d'une vanne (3) à trois voies sur la base notamment de la température extérieure et d'une température de consigne en entrée.

Le signal de contrôle issu du contrôleur (2) agit sur la vanne (3) en sortie d'une chaudière (4). Dans l'exemple représenté, qui n'est cependant pas limitatif de l'invention, le chauffage s'effectue via un plancher chauffant (5).

Dans les dispositifs de l'art antérieur, ce qui vient d'être décrit constituait dans la plupart des cas la totalité du dispositif de régulation de chauffage intégré à une habitation.

L'invention, permettant d'optimiser le dispositif de régulation, se caractérise par l'ajout d'un bloc auxiliaire (6) agissant comme un système de correction des paramètres de régulation en fonction notamment des prévisions météorologiques.

Ce bloc de correction ne travaille cependant pas uniquement sur la base de caractéristiques météorologiques proprement dites : d'autres paramètres liés à l'habitation et à son implantation sont également pris en compte. Ainsi, l'apport du chauffage émanant du soleil est pris en considération, par le biais d'un coefficient dit solaire qui reflète par exemple la surface des vitres, et/ou leur exposition par rapport aux directions cardinales.

Par ailleurs, un coefficient dit environnemental permet une pondération résultant notamment des caractéristiques d'isolation du bâtiment, et/ou de l'implantation en milieu urbain ou rural, etc...

Enfin, la zone géographique, qui a une influence directe sur l'ensoleillement et les températures, est également prise en compte.

Dans l'hypothèse de la figure 1, la régulation s'effectue par la loi de chauffe, et les calculs de la consigne en sortie sont donc effectués à l'aide d'une courbe de chauffe. Dans ce cas, l'ensemble des corrections apportées par le bloc auxiliaire (6) s'appliquent à ladite courbe de chauffe. En l'espèce, deux paramètres d'entée supplémentaires sont pris en compte par le bloc de régulation (1), paramètres qui sont issus du bloc auxiliaire (6) de correction.

Il s'agit d'une valeur corrective de la pente (Δₚₑₙₜₑ) de la courbe de chauffe d'une part, et d'une valeur de décalage (Δ_{offset}) de ladite courbe d'autre part, ces deux valeurs prenant en considération les éléments précités liés aux situations météorologiques et à l'environnement / localisation / nature du bâtiment.

Comme déjà mentionné, le bloc auxiliaire (6) effectuant la correction des paramètres de régulation est basé sur des matrices précalculées donnant, en fonction des paramètres d'entrée de ce bloc (6), des valeurs utilisables directement, sans passer par des calculs complexes par exemple basés sur des algorithmes ou des ensembles d'algorithmes.

Un exemple de traitement à l'aide de matrices est donné en figure 2. Cet exemple s'applique à la configuration de la figure 1 dans laquelle la régulation est faite par la loi de chauffe. Dans cette hypothèse, une première matrice dite solaire permet une correction liée à l'énergie solaire potentiellement reçue durant une plage horaire donnée, en fonction du jour et de la zone géographique concernée. Il s'agit d'une matrice à trois dimensions, dont un exemple de structure est donné en figure 3. Chaque valeur de la matrice correspond à un paramètre correctif individualisé qui dépend des trois informations précitées.

La valeur choisie dans cette matrice est utilisée dans une seconde matrice dite produit, dont les autres paramètres sont l'ensoleillement prévu et un coefficient (kₛₒₗₑᵢₗ) déjà mentionné, et qui prend en considération notamment l'exposition, la surface des vitres, etc... Cette matrice produit peut, selon une alternative, être remplacée par une formule de calcul simple.

En sortie, elle fournit une valeur de correction (Δ_{offset}) globalement due aux apports solaires, et qui permet un décalage adéquat de la courbe de chauffe. Cette valeur de correction (Δ_{offset}) est envoyée en entrée du bloc principal de régulation électronique (1).

Il est à noter qu'une sortie du bloc auxiliaire (6) liée à cette matrice peut également être utilisée pour la commande des volets de l'habitation, dans la mesure où cette commande est automatisée. Les variations des positions des volets peuvent à leur tour modifier le calcul de la valeur corrective, par exemple en procédant à une ouverture des volets des baies vitrées orientées au sud en plein hiver.

La valeur de correction de la pente (Δₚₑₙₜₑ) de la courbe de chauffe est obtenue en sortie d'une matrice dite vent, dont les valeurs sont obtenues sur la base de la vitesse du vent telle que prévue par la station météorologique, ainsi que d'un coefficient environnemental (kₑₙᵥᵢᵣₒₙₙₑₘₑₙₜₐₗ) prenant en compte l'isolation, le milieu d'implantation de l'habitation, etc...

Il est à noter que le bloc auxiliaire, via cette matrice, peut également fournir une information à un dispositif de ventilation mécanique contrôlée (VMC) intégré à l'habitation.

La figure 4 reprend sensiblement les mêmes éléments que la figure 1, pour un bloc électronique de régulation basés sur une technologie différente de la précédente. Ainsi, en lieu et place d'une régulation basée sur la loi de chauffe, le calcul de la régulation y est basé sur une commande de type PID avec trois valeurs correctives (Δ_{coeff. produit}, Δ_{coeff. dérivation} et Δ_{coeff}. intégration).

Les schémas des figure 1 et figure 4 sont en fait des cas particuliers de la configuration apparaissant en figure 5 faisant état de valeurs correctives (DK₁) et (DK₂).

Dans ces deux dernières figures 4 et 5, les régulateurs électroniques (1', 1") correspondants sont dès lors différents du régulateur (1) de la figure 1. Les blocs auxiliaires (6', 6") permettant la correction des paramètres de régulation sont également différents, puisqu'envoyant à l'adresse desdits régulateurs électroniques (1', 1 ") des valeurs de correction adaptées au type de calcul mis en oeuvre dans lesdits régulateurs (1', 1 ").

Les différents exemples illustrés à l'aide des figures ne sont bien entendu pas exhaustifs de l'invention, qui englobe des variantes notamment liées au type de régulation.

## Revendications

1. Système d'optimisation d'un dispositif de régulation du chauffage d'un bâtiment en fonction de prévisions météorologiques, ledit dispositif comportant un régulateur électronique (1, 1', 1") fournissant une consigne de température de l'eau de chauffage du bâtiment produite par une chaudière à partir de la température extérieure et d'une température de consigne pour l'air ambiant intérieur, et comportant un bloc auxiliaire (6, 6', 6") de correction connecté au régulateur électronique (1, 1', 1"), ledit bloc (6, 6', 6") étant muni d'entrées paramétrables en fonction de caractéristiques propres au bâtiment et reliées à une centrale météorologique, **caractérisé en ce que** ledit bloc auxiliaire (6, 6', 6") comporte des moyens de stockage d'une pluralité de matrices prédéterminées dont les valeurs sont établies à partir de variables correspondant aux paramètres d'entrée liés aux prévisions météorologiques et au bâtiment, une valeur de chaque matrice étant sélectionnée et utilisée directement ou combinée par des moyens de traitement à des valeurs d'autres matrices en vue de fournir au régulateur électronique (1, 1', 1") en sortie du bloc auxiliaire (6, 6', 6") un ou plusieurs paramètres d'entrée correctifs.

2. Système d'optimisation d'un dispositif de régulation du chauffage d'un bâtiment en fonction de prévisions météorologiques selon la revendication 1, **caractérisé en ce que** le bloc auxiliaire (6, 6', 6") est connecté à une centrale météorologique lui fournissant la plage horaire et au moins l'une des informations suivantes :
- une température prévisionnelle ;
- une vitesse de vent prévisionnelle ;
- un ensoleillement prévisionnel.

3. Système d'optimisation d'un dispositif de régulation du chauffage d'un bâtiment en fonction de prévisions météorologiques selon l'une des revendications 1 à 2, **caractérisé en ce que** les paramètres d'entrée liés au bâtiment comprennent :
- la zone géographique correspondant au découpage administratif ;
- un coefficient environnemental (kₑₙᵥᵢᵣₒₙₙₑₘₑₙₜₐₗ) ;
- un coefficient des apports solaires (kₛₒₗₑᵢₗ).

4. Système d'optimisation d'un dispositif de régulation du chauffage d'un bâtiment en fonction de prévisions météorologiques selon la revendication 3 **caractérisé en ce que** le coefficient environnemental (kₑₙᵥᵢᵣₒₙₙₑₘₑₙₜₐₗ) est calculé à partir du coefficient d'isolation du bâtiment et de sa localisation géographique en ou hors site urbain.

5. Système d'optimisation d'un dispositif de régulation du chauffage d'un bâtiment en fonction de prévisions météorologiques selon l'une des revendications 3 et 4, **caractérisé en ce que** le coefficient des apports solaires (kₛₒₗₑᵢₗ) est calculé à partir de l'orientation/exposition de la maison et du rapport des m² de vitrage ensoleillés aux m² à chauffer.

6. Système d'optimisation d'un dispositif de régulation du chauffage d'un bâtiment en fonction de prévisions météorologiques selon l'une quelconque des revendications 1 à 5, **caractérisé en ce que** le régulateur électronique (1, 1', 1") est basé sur un algorithme de régulation et comporte des entrées recevant des paramètres correctifs (ΔK₁, ΔK₂) des variables utilisées dans l'algorithme, lesdits paramètres étant issus du bloc auxiliaire (6, 6', 6").

7. Système d'optimisation d'un dispositif de régulation du chauffage d'un bâtiment en fonction de prévisions météorologiques selon l'une quelconque des revendications 1 à 6, **caractérisé en ce que** le régulateur électronique (1) est basé sur la loi et la courbe correspondante de chauffe, les paramètres d'entrée correctifs issus du bloc auxiliaire (6) consistant respectivement en une valeur de correction de la pente (Δₚₑₙₜₑ) et une valeur de décalage de la courbe (Δ_{offset}).

8. Système d'optimisation d'un dispositif de régulation du chauffage d'un bâtiment en fonction de prévisions météorologiques selon la revendication 7, **caractérisé en ce que** le coefficient de décalage de la courbe (Δ_{offset}) est obtenu par sélection d'une valeur matricielle dans une matrice dite produit dont les valeurs sont préétablies au moyen de paramètres caractérisant la puissance solaire, le coefficient des apports solaires et l'ensoleillement prévu.

9. Système d'optimisation d'un dispositif de régulation du chauffage d'un bâtiment en fonction de prévisions météorologiques selon la revendication 8, **caractérisé en ce que** le paramètre caractérisant la puissance solaire est issu d'une matrice dite solaire dont les valeurs sont préétablies à partir de la date du jour, la plage horaire et la zone géographique.

10. Système d'optimisation d'un dispositif de régulation du chauffage d'un bâtiment en fonction de prévisions météorologiques selon l'une quelconque des revendications 7 à 9, **caractérisé en ce que** le coefficient de correction de la pente est obtenu par une matrice dite des vents dont les valeurs matricielles préétablies et la valeur sélectionnée sont obtenues sur la base de la vitesse prévisible du vent et du coefficient environnemental (kₑₙᵥᵢᵣₒₙₙₑₘₑₙₜₐₗ).

11. Système d'optimisation d'un dispositif de régulation du chauffage d'un bâtiment en fonction de prévisions météorologiques selon l'une des revendications 1 à 10 **caractérisé en ce que** le bloc auxiliaire (6, 6', 6") comporte une sortie émettant un signal de fermeture / ouverture de volets automatisés.

12. Système d'optimisation d'un dispositif de régulation du chauffage d'un bâtiment en fonction de prévisions météorologiques selon l'une quelconque des revendications 1 à 11, **caractérisé en ce que** le bloc auxiliaire (6, 6', 6") comporte une sortie émettant un signal de commande d'une ventilation mécanique contrôlée (VMC).

13. Système d'optimisation d'un dispositif de régulation du chauffage d'un bâtiment en fonction de prévisions météorologiques selon l'une quelconque des revendications 1 à 6 et 11-12, **caractérisé en ce que** le régulateur électronique (1') est basé sur une commande de type PID et comporte sur ses entrées des paramètres correctifs respectivement des valeurs proportionnelle (Δ_{coeff}. _{produit}), dérivée (Δ_{coeff. dérivation}) et intégrée (Δ_{coeff.} intégration), lesdits paramètres étant issus du bloc auxiliaire (6').

14. Système d'optimisation d'un dispositif de régulation du chauffage d'un bâtiment en fonction de prévisions météorologiques selon l'une quelconque des revendications 1 à 18, **caractérisé en ce que** le chauffage est réalisé pendant les périodes où le coût de l'énergie est réduit, puis restitué via des moyens de chauffage à accumulation.

15. Procédé d'optimisation de la régulation du chauffage d'un bâtiment en fonction de prévisions météorologiques basé sur un système selon les revendications précédentes, ladite régulation étant basée sur un régulateur électronique (1, 1', 1") comportant un algorithme de régulation et fournissant une consigne de température de l'eau de chauffage du bâtiment produite par une chaudière à partir de la température extérieure et d'une température de consigne pour l'air ambiant intérieur, **caractérisé en ce qu'**il présente les étapes suivantes :
- acquisition via un bloc auxiliaire (6, 6', 6") de correction connecté au régulateur électronique (1, 1', 1 ") de paramètres fonctions de caractéristiques propres au bâtiment ou issus de prévisions météorologiques,
- sélection au moyens de ces paramètres d'au mois une valeur d'une ou plusieurs matrices prédéterminées stockées dans le bloc auxiliaire (6, 6', 6"),
- envoi au régulateur électronique (1, 1', 1") en sortie du bloc auxiliaire (6, 6', 6") d'un ou plusieurs paramètres correctifs correspondant à des valeurs directement issues des matrices ou traitées par le bloc auxiliaire (6, 6', 6").

16. Procédé d'optimisation de la régulation du chauffage d'un bâtiment en fonction de prévisions météorologiques selon la revendication 1, **caractérisé en ce que**, le régulateur électronique (1) étant basé sur la loi et la courbe correspondante de chauffe, les paramètres d'entrée correctifs issus du bloc auxiliaire (6) consistent respectivement en une valeur de correction de la pente (Δₚₑₙₜₑ) et une valeur de décalage de la courbe (Δ_{offset}).

17. Procédé d'optimisation de la régulation du chauffage d'un bâtiment en fonction de prévisions météorologiques selon la revendication 16; **caractérisé en ce que** le coefficient de décalage (Δ_{offset}) de la courbe est obtenu par sélection d'une valeur matricielle dans une matrice dite produit dont les valeurs sont préétablies au moyen de paramètres caractérisant la puissance solaire, le coefficient des apports solaires (kₛₒₗₑᵢₗ) et l'ensoleillement prévu par les prévisions météorologiques.

18. Procédé d'optimisation de la régulation du chauffage d'un bâtiment en fonction de prévisions météorologiques selon la revendication 17, **caractérisé en ce que** le paramètre caractérisant la puissance solaire est issu d'une matrice dite solaire dont les valeurs sont préétablies à partir de la date du jour, la plage horaire et la zone géographique.

19. Procédé d'optimisation de la régulation du chauffage d'un bâtiment en fonction de prévisions météorologiques selon l'une des revendications 17 et 18, **caractérisé en ce que** le coefficient des apports solaires (kₛₒₗₑᵢₗ) est calculé à partir de l'orientation / exposition de la maison et du rapport des m² de vitrage ensoleillés aux m² à chauffer.

20. Procédé d'optimisation de la régulation du chauffage d'un bâtiment en fonction de prévisions météorologiques selon l'une des revendications 16 à 19, **caractérisé en ce que** le coefficient de correction de la pente (kₚₑₙₜₑ) est obtenu par sélection d'une valeur matricielle dans une matrice dite des vents dont les valeurs sont préétablies sur la base de la vitesse prévisible du vent et du coefficient environnemental (kₑₙᵥᵢᵣₒₙₙₑₘₑₙₜₐₗ).

## Patentansprüche

1. System zur Optimierung einer Regelungsvorrichtung der Heizung eines Gebäudes in Abhängigkeit von Wettervorhersagen, wobei die Vorrichtung einen elektronischen Regler (1, 1', 1") umfasst, der eine Solltemperatur des von einem Heizkessel erzeugten Heizwassers des Gebäudes ausgehend von einer Außentemperatur und einer Solltemperatur für die innere Raumluft liefert, sowie einen Korrekturhilfsblock (6, 6', 6"), der mit dem elektronischen Regler (1, 1', 1") verbunden ist, wobei der Block (6, 6', 6") mit in Abhängigkeit von gebäudespezifischen Merkmalen parametrisierbaren Eingängen versehen ist, die mit einer Wetterzentrale verbunden sind, **dadurch gekennzeichnet, dass** der Hilfsblock (6, 6', 6") Mittel zum Speichern einer Vielzahl von vorbestimmten Matrizen umfasst, deren Werte ausgehend von Variablen gebildet werden, die den mit den Wettervorhersagen und den mit dem Gebäude verbundenen Eingangsparametern entsprechen, wobei ein Wert jeder Matrix ausgewählt und direkt verwendet wird oder mit Werten anderer Matrizen mittels eines Verarbeitungsmittels kombiniert wird, um ausgangs des Hilfsblocks (6, 6', 6") ein oder mehrere Korrektureingangsparameter an den elektronischen Regler (1, 1', 1") zu liefern.

2. System zur Optimierung einer Regelungsvorrichtung der Heizung eines Gebäudes in Abhängigkeit von Wettervorhersagen nach Anspruch 1, **dadurch gekennzeichnet, dass** der Hilfsblock (6, 6', 6") mit einer Wetterzentrale verbunden ist, die dem Hilfsblock den Zeitraum und wenigstens eine der folgenden Informationen liefert:
- eine voraussichtliche Temperatur;
- eine voraussichtliche Windgeschwindigkeit;
- eine voraussichtliche Sonnenbestrahlung.

3. System zur Optimierung einer Regelungsvorrichtung der Heizung eines Gebäudes in Abhängigkeit von Wettervorhersagen nach einem der Ansprüche 1 bis 2, **dadurch gekennzeichnet, dass** die mit dem Gebäude verbundenen Eingangsparameter umfassen:
- das geographische Gebiet entsprechend der verwaltungsmäßigen Aufgliederung;
- einen Umgebungskoeffizienten (kₑₙᵥᵢᵣₒₙₙₑₘₑₙₜₐₗ);
- einen Sonneneinstrahlungskoeffizienten (kₛₒₗₑᵢₗ).

4. System zur Optimierung einer Regelungsvorrichtung der Heizung eines Gebäudes in Abhängigkeit von Wettervorhersagen nach Anspruch 3, **dadurch gekennzeichnet, dass** der Umgebungskoeffizient (kₑₙᵥᵢᵣₒₙₙₑₘₑₙₜₐₗ) ausgehend von dem Isolierungskoeffizienten des Gebäudes und seiner geographischen Lage innerhalb oder außerhalb einer städtischen Lage berechnet wird.

5. System zur Optimierung einer Regelungsvorrichtung der Heizung eines Gebäudes in Abhängigkeit von Wettervorhersagen nach einem der Ansprüche 3 und 4, **dadurch gekennzeichnet, dass** der Sonneneinstrahlungskoeffizient (kₛₒₗₑᵢₗ) ausgehend von der Orientierung/dem Ausgesetztsein des Hauses und des Verhältnisses der Quadratmeter der sonnenbestrahlten Verglasung zu den zu beheizenden Quadratmetern berechnet wird.

6. System zur Optimierung einer Regelungsvorrichtung der Heizung eines Gebäudes in Abhängigkeit von Wettervorhersagen nach einem der Ansprüche 1 bis 5, **dadurch gekennzeichnet, dass** der elektronische Regler (1, 1', 1") auf einem Regelalgorithmus basiert und Eingänge umfasst, die Korrekturparameter (ΔK₁, ΔK₂) von den in dem Algorithmus verwendeten Variablen empfangen, wobei die Parameter von dem Hilfsblock (6, 6', 6") ausgegeben werden.

7. System zur Optimierung einer Regelungsvorrichtung der Heizung eines Gebäudes in Abhängigkeit von Wettervorhersagen nach einem der Ansprüche 1 bis 6, **dadurch gekennzeichnet, dass** der elektronische Regler (1) auf den Heizvorgaben und der entsprechenden Heizkurve basiert, wobei die Korrektureingangsparameter, die von dem Hilfsblock (6) stammen, jeweils aus einem Korrekturwert der Steigung (Δₚₑₙₜₑ) und einem Verschiebungswert der Kurve (Δ_{offset}) bestehen.

8. System zur Optimierung einer Regelungsvorrichtung der Heizung eines Gebäudes in Abhängigkeit von Wettervorhersagen nach Anspruch 7, **dadurch gekennzeichnet, dass** der Verschiebungskoeffizient der Kurve (Δ_{offset}) durch Auswahl eines Matrixwertes in einer sogenannten Produktmatrix erhalten wird, deren Werte mittels Parameter vorher festgelegt wurden, die die Sonnenleistung, den Sonneneinstrahlungskoeffizienten und die vorgesehene Sonnenbestrahlung charakterisieren.

9. System zur Optimierung einer Regelungsvorrichtung der Heizung eines Gebäudes in Abhängigkeit von Wettervorhersagen nach Anspruch 8, **dadurch gekennzeichnet, dass** der Parameter, der die Sonnenleistung kennzeichnet, aus einer sogenannten Sonnenmatrix stammt, deren Werte ausgehend von dem Datum, dem Zeitraum und der geographischen Lage vorher festgelegt wurden.

10. System zur Optimierung einer Regelungsvorrichtung der Heizung eines Gebäudes in Abhängigkeit von Wettervorhersagen nach einem der Ansprüche 7 bis 9, **dadurch gekennzeichnet, dass** der Korrekturkoeffizient der Steigung von einer sogenannten Windmatrix erhalten wird, deren vorher festgelegte Matrixwerte und der ausgewählte Wert auf Basis der vorhergesagten Windgeschwindigkeit und des Umgebungskoeffizienten (kₑₙᵥᵢᵣₒₙₙₑₘₑₙₜₐₗ) erhalten werden.

11. System zur Optimierung einer Regelungsvorrichtung der Heizung eines Gebäudes in Abhängigkeit von Wettervorhersagen nach einem der Ansprüche 1 bis 10, **dadurch gekennzeichnet, dass** der Hilfsblock (6, 6', 6") einen Ausgang umfasst, der ein Signal zum Schließen/Öffnen von automatisierten Fensterläden ausgibt.

12. System zur Optimierung einer Regelungsvorrichtung der Heizung eines Gebäudes in Abhängigkeit von Wettervorhersagen nach einem der Ansprüche 1 bis 11, **dadurch gekennzeichnet, dass** der Hilfsblock (6, 6', 6") einen Ausgang umfasst, der ein Signal zum Steuern einer geregelten mechanischen Belüftung (VMC) ausgibt.

13. System zur Optimierung einer Regelungsvorrichtung der Heizung eines Gebäudes in Abhängigkeit von Wettervorhersagen nach einem der Ansprüche 1 bis 6 und 11 bis 12, **dadurch gekennzeichnet, dass** der elektronische Regler (1') auf einer Steuerung des Typs PID basiert und an seinen Eingängen Korrekturparameter jeweils der proportionalen (Δ_{coeff. produit}), abgeleiteten (Δ_{coeff. derivation}) und integrierten (Δ_{coeff. integration}) Werte umfasst, wobei die Parameter von dem Hilfsblock (6') ausgegeben werden.

14. System zur Optimierung einer Regelungsvorrichtung der Heizung eines Gebäudes in Abhängigkeit von Wettervorhersagen nach einem der Ansprüche 1 bis 13, **dadurch gekennzeichnet, dass** das Heizen während der Zeiten durchgeführt wird, in denen die Energiekosten reduziert sind, und dann über wärmespeichernde Heizmittel freigegeben wird.

15. Verfahren zur Optimierung der Regelung der Heizung eines Gebäudes in Abhängigkeit von Wettervorhersagen basierend auf einem System nach den vorhergehenden Ansprüchen, wobei die Regelung auf einem elektronischen Regler (1, 1', 1") basiert, welcher einen Regelalgorithmus umfasst und eine Solltemperatur des von einem Heizkessel erzeugten Heizwassers des Gebäudes ausgehend von einer Außentemperatur und einer Solltemperatur für die innere Raumluft liefert, **dadurch gekennzeichnet, dass** es die folgenden Schritte umfasst:
- Erfassen von Funktionsparametern von gebäudespezifischen Eigenschaften oder von Funktionsparametern, die von Wettervorhersagen stammen, mittels eines Korrekturhilfsblocks (6, 6', 6"), der mit dem elektronischen Regler (1, 1', 1 ") verbunden ist,
- Auswahl wenigstens eines Wertes einer oder mehrerer vorbestimmter Matrizen, die in dem Hilfsblock (6, 6', 6") gespeichert sind, mit Hilfe dieser Parameter,
- Übermitteln eines oder mehrerer Korrekturparameter, die den direkt ausgegebenen Werten der Matrix oder den durch den Hilfsblock verarbeiteten Werten (6, 6', 6") entsprechen, ausgangs des Hilfsblocks (6, 6', 6") an einen elektronischen Regler (1, 1', 1 ").

16. Verfahren zur Optimierung der Regelung der Heizung eines Gebäudes in Abhängigkeit von Wettervorhersagen nach Anspruch 15, **dadurch gekennzeichnet, dass** die Korrektureingangsparameter, die vom Hilfsblock (6) ausgegeben werden, jeweils aus einem Korrekturwert der Steigung (Δₚₑₙₜₑ) und einem Kurvenverschiebungswert (Δ_{offset}) bestehen, wobei der elektronische Regler (1) auf den Heizvorgaben und der entsprechenden Heizkurve basiert.

17. Verfahren zur Optimierung der Regelung der Heizung eines Gebäudes in Abhängigkeit von Wettervorhersagen nach Anspruch 16, **dadurch gekennzeichnet, dass** der Verschiebungskoeffizient (Δ_{offset}) der Kurve durch Auswahl eines Matrixwertes in einer sogenannten Produktmatrix erhalten wird, deren Werte vorher mit Hilfe von Parametern festgelegt werden, die die Sonnenleistung, den Sonneneinstrahlungskoeffizienten (kₛₒₗₑᵢₗ) und die von der Wettervorhersage vorausgesagte Sonnenbestrahlung charakterisieren.

18. Verfahren zur Optimierung der Regelung der Heizung eines Gebäudes in Abhängigkeit von Wettervorhersagen nach Anspruch 17, **dadurch gekennzeichnet, dass** der Parameter, der die Sonnenleistung charakterisiert, aus einer sogenannten Sonnenmatrix stammt, deren Werte ausgehend von dem Datum, dem Zeitraum und der geographischen Lage vorher festgelegt werden.

19. Verfahren zur Optimierung der Regelung der Heizung eines Gebäudes in Abhängigkeit von Wettervorhersagen nach einem der Ansprüche 17 und 18, **dadurch gekennzeichnet, dass** der Sonneneinstrahlungskoeffizient (kₛₒₗₑᵢₗ) ausgehend von der Orientierung/dem Ausgesetztsein des Hauses und dem Verhältnis der Quadratmeter der sonnenbestrahlten Verglasung bezüglich der zu beheizenden Quadratmeter berechnet wird.

20. Verfahren zur Optimierung der Regelung der Heizung eines Gebäudes in Abhängigkeit von Wettervorhersagen nach einem der Ansprüche 16 bis 19, **dadurch gekennzeichnet, dass** der Korrekturkoeffizient der Steigung (kₚₑₙₜₑ) durch Auswahl eines Matrixwertes in einer sogenannten Windmatrix erhalten wird, deren Werte auf Basis der vorhergesagten Windgeschwindigkeit und des Umgebungskoeffizienten (kₑₙᵥᵢᵣₒₙₙₑₘₑₙₜₐₗ) vorher festgelegt werden.

## Claims

1. System for optimizing a device for regulating the heating of a building based on weather forecasts, said device comprising an electronic regulator (1, 1', 1") supplying a temperature setpoint for the water heating of the building produced by a boiler from the outdoor temperature and from a setpoint temperature for the indoor ambient air, and comprising an auxiliary correction block (6, 6', 6") connected to the electronic regulator (1, 1', 1"), said block (6, 6', 6") being provided with inputs that can be parameterized based on characteristics specific to the building and that are linked to a weather centre, **characterized in that** said auxiliary block (6, 6', 6") comprises storage means for a plurality of predetermined matrices whose values are established from variables corresponding to the input parameters linked to the weather forecasts and to the building, a value of each matrix being selected and used directly or combined by processing means with values from other matrices in order to supply to the electronic regulator (1, 1', 1") as output from the auxiliary block (6, 6', 6") one or more corrective input parameters.

2. System for optimizing a device for regulating the heating of a building based on weather forecasts according to Claim 1, **characterized in that** the auxiliary block (6, 6', 6") is connected to a weather centre supplying it with the period of time and at least one of the following information items:
- a forecasted temperature;
- a forecasted wind speed;
- a forecasted sunshine.

3. System for optimizing a device for regulating the heating of a building based on weather forecasts according to one of Claims 1 or 2, **characterized in that** the input parameters linked to the building comprise:
- the geographic area corresponding to the administrative zoning;
- an environmental coefficient (kₑₙᵥᵢᵣₒₙₙₑₘₑₙₜₐₗ);
- a solar input coefficient (kₛₒₗₑᵢₗ).

4. System for optimizing a device for regulating the heating of a building based on weather forecasts according to Claim 3, **characterized in that** the environmental coefficient (kₑₙᵥᵢᵣₒₙₙₑₘₑₙₜₐₗ) is calculated from the insulation coefficient of the building and its geographic location in or outside of an urban site.

5. System for optimizing a device for regulating the heating of a building based on weather forecasts according to one of Claims 3 and 4, **characterized in that** the solar input coefficient (kₛₒₗₑᵢₗ) is calculated from the orientation/exposure of the house and the ratio of m² of glazing in sunlight to the m² to be heated.

6. System for optimizing a device for regulating the heating of a building based on weather forecasts according to any one of Claims 1 to 5, **characterized in that** the electronic regulator (1, 1', 1") is based on a regulation algorithm and comprises inputs receiving corrective parameters (ΔK₁, ΔK₂) for the variables used in the algorithm, said parameters being obtained from the auxiliary block (6, 6', 6").

7. System for optimizing a device for regulating the heating of a building based on weather forecasts according to any one of Claims 1 to 6, **characterized in that** the electronic regulator (1) is based on the heating law and the corresponding heating curve, the corrective input parameters obtained from the auxiliary block (6) consisting respectively of a slope correction value (Δₚₑₙₜₑ) and a curve offset value (Δ_{offset}).

8. System for optimizing a device for regulating the heating of a building based on weather forecasts according to Claim 7, **characterized in that** the curve offset coefficient (Δ_{offset}) is obtained by selection of a matrix value in a so-called product matrix whose values are pre-established by means of parameters characterizing the solar power, the solar input coefficient and the forecast sunlight.

9. System for optimizing a device for regulating the heating of a building based on weather forecasts according to Claim 8, **characterized in that** the parameter characterizing the solar power is obtained from a so-called solar matrix whose values are pre-established from the day's date, the period of time and the geographic area.

10. System for optimizing a device for regulating the heating of a building based on weather forecasts according to any one of Claims 7 to 9, **characterized in that** the slope correction coefficient is obtained by a so-called wind matrix whose pre-established matrix values and the selected value are obtained on the basis of the wind speed that can be forecast and the environmental coefficient (kₑₙᵥᵢᵣₒₙₙₑₘₑₙₜₐₗ).

11. System for optimizing a device for regulating the heating of a building based on weather forecasts according to one of Claims 1 to 10, **characterized in that** the auxiliary block (6, 6', 6") comprises an output emitting an automated shutter closure/opening signal.

12. System for optimizing a device for regulating the heating of a building based on weather forecasts according to any one of Claims 1 to 11, **characterized in that** the auxiliary block (6, 6', 6") comprises an output emitting a control signal for a controlled mechanical ventilation (VMC).

13. System for optimizing a device for regulating the heating of a building based on weather forecasts according to any one of Claims 1 to 6 and 11-12, **characterized in that** the electronic regulator (1') is based on a control of PID type and comprises, on its inputs, corrective parameters respectively for the proportional (Δ_{coeff. produit}), derivative (Δ_{coeff. dérivation}) and integral (Δ_{coeff. intégration}) values, said parameters being obtained from the auxiliary block (6').

14. System for optimizing a device for regulating the heating of a building based on weather forecasts according to any one of Claims 1 to 13, **characterized in that** the heating is produced during periods in which the energy cost is reduced, then restored via accumulation heating means.

15. Method for optimizing the regulation of the heating of a building based on weather forecasts based on a system according to the preceding claims, said regulation being based on an electronic regulator (1, 1', 1") comprising a regulation algorithm and supplying a temperature setpoint for the heating water of the building produced by a boiler from the outdoor temperature and from a setpoint temperature of the indoor ambient air, **characterized in that** it has the following steps:
- acquisition, via a correction auxiliary block (6, 6', 6") connected to the electronic regulator (1, 1', 1") of parameters that are functions of characteristics specific to the building or derived from weather forecasts,
- selection, by means of these parameters, of at least one value of one or more predetermined matrices stored in the auxiliary block (6, 6', 6"),
- sending, to the electronic regulator (1, 1', 1") as output from the auxiliary block (6, 6', 6"), of one or more corrective parameters corresponding to values directly obtained from the matrices or processed by the auxiliary block (6, 6', 6").

16. Method for optimizing the regulation of the heating of a building based on weather forecasts according to Claim 1, **characterized in that**, the electronic regulator (1) being based on the heating law and the corresponding heating curve, the corrective input parameters obtained from the auxiliary block (6) consist respectively of a slope correction value (Δₚₑₙₜₑ) and a curve offset value (Δ_{offset}).

17. Method for optimizing the regulation of the heating of a building based on weather forecasts according to Claim 16, **characterized in that** the curve offset coefficient (Δ_{offset}) is obtained by selection of a matrix value in a so-called product matrix whose values are pre-established by means of parameters characterizing the solar power, the solar input coefficient (kₛₒₗₑᵢₗ) and the sunlight forecast by the weather forecasts.

18. Method for optimizing the regulation of the heating of a building based on weather forecasts according to Claim 17, **characterized in that** the parameter characterizing the solar power is obtained from a so-called solar matrix whose values are pre-established from the day's date, the periode of time and the geographic area.

19. Method for optimizing the regulation of the heating of a building based on weather forecasts according to one of Claims 17 and 18, **characterized in that** the solar input coefficient (kₛₒₗₑᵢₗ) is calculated from the orientation/exposure of the house and the ratio of the m² of glazing in sunlight to the m² to be heated.

20. Method for optimizing the regulation of the heating of a building based on weather forecasts according to one of Claims 16 to 19, **characterized in that** the slope correction coefficient (kₚₑₙₜₑ) is obtained by selection of a matrix value in a so-called wind matrix whose values are pre-established on the basis of the wind speed that can be forecast and the environmental coefficient (kₑₙᵥᵢᵣₒₙₙₑₘₑₙₜₐₗ).
